# EUROPÄISCHE PATENTSCHRIFT

(11) **EP 3 527 824 B1**
(45) Veröffentlichungstag und Bekanntmachung des Hinweises auf die Patenterteilung: **22.07.2020**
(21) Anmeldenummer: 18211394.4
(22) Anmeldetag: 10.12.2018
(51) Int. Cl.: F04B 33/00, F04B 39/12

(54) **PUMPE FÜR EINEN ZWEIRADREIFEN**
PUMP FOR A BICYCLE TYRE
POMPE POUR UN PNEU DE DEUX ROUES

(30) Priorität: 19.02.2018 DE 202018100914 U
(43) Veröffentlichungstag der Anmeldung: 21.08.2019
(73) Patentinhaber: SKS metaplast Scheffer-Klute GmbH, 59846 Sundern (DE)
(72) Erfinder: Wahl Oliver, 45131 Essen (DE)
(74) Vertreter: Schäperklaus, Jochen

(56) Entgegenhaltungen:
- CH-A- 276 022
- DE-C- 801 125
- GB-A- 1 182 102
- US-A- 2 200 012
- US-A1- 2014 271 263

## Beschreibung

Die vorliegende Erfindung betrifft eine Pumpe für einen Zweiradreifen gemäß dem Oberbegriff des Anspruchs 1.

Eine Pumpe der vorgenannten Art ist aus der DE 801 125 C bekannt. Die darin beschriebene Pumpe umfasst einen Tretmechanismus aus zwei zueinander beweglichen Teilen, zwischen denen eine Zylinder-Kolben-Einheit zur Erzeugung von komprimierter Luft angeordnet ist. Die beiden Teile weisen auf ihren einander zugewandten Seiten jeweils einen Hohlraum auf und können in einer Verstauposition aneinander anliegen. In der Verstauposition können die Hohlräume der beiden Teile die Zylinder-Kolben-Einheit sowie einen mit der Zylinder-Kolben-Einheit verbundenen Schlauch aufnehmen.

Eine weitere Pumpe ist aus der CH 276 022 A bekannt. Die darin beschriebene Pumpe umfasst ebenfalls einen Tretmechanismus aus zwei zueinander beweglichen Teilen, zwischen denen eine Zylinder-Kolben-Einheit zur Erzeugung von komprimierter Luft angeordnet ist. Die Pumpe umfasst weiterhin ein mit der Zylinder-Kolben-Einheit verbundenes Manometer.

Eine weitere Pumpe ist aus der GB 1 182 102 A bekannt. Die darin beschriebene Pumpe umfasst ebenfalls einen Tretmechanismus aus zwei zueinander beweglichen Teilen, zwischen denen eine Zylinder-Kolben-Einheit zur Erzeugung von komprimierter Luft angeordnet ist. Die Pumpe umfasst weiterhin ein mit der Zylinder-Kolben-Einheit verbundenes Manometer.

Eine weitere Pumpe ist aus der WO 2015/145443 A1 bekannt. Darin wird ein modulares System aus einer Tretpumpe und einem spiralförmig ausgebildeten Schlauch offenbart. Bei Pumpen dieser Art ist häufig der Platzbedarf des Schlauches ein Problem.

Aufgabe der vorliegenden Erfindung ist daher die Schaffung einer Pumpe der eingangs genannten Art, bei der der Schlauch bei Nichtbenutzung platzsparend untergebracht werden kann oder wenig störend aufbewahrt werden kann.

Dies wird durch eine Pumpe der eingangs genannten Art mit den kennzeichnenden Merkmalen des Anspruchs 1 erreicht. Die Unteransprüche betreffen bevorzugte Ausgestaltungen der Erfindung.

Gemäß Anspruch 1 ist vorgesehen, dass die Pumpe ein Manometer umfasst und dass die Aufnahmemittel einen Ringraum ausbilden, der sich um das Manometer herum erstreckt, wobei der Schlauch in der Verstauposition in dem Ringraum angeordnet ist und sich um das Manometer herum erstreckt. Dadurch wird der Schlauch platzsparend untergebracht und stört den Benutzer nicht.

Es kann vorgesehen sein, dass sich der Schlauch in der Verstauposition in einer Mehrzahl von Schlaufen um das Manometer herum erstreckt. Der Schlauch kann beispielsweise derart in den Ringraum eingebracht werden, dass er einem Betrachter kaum auffällt. Weiterhin ist der Schlauch von dem Ringraum vergleichsweise gut und sicher aufgenommen, insbesondere wenn die Ringform den Schlaufen des Schlauches entspricht.

Es besteht die Möglichkeit, dass der Tretmechanismus zwei Gehäuseteile umfasst, die schwenkbar aneinander angebracht sind, wobei durch eine Bewegung der beiden Gehäuseteile relativ zueinander die Zylinder-Kolben-Einheit betätigt wird. Dabei kann ein erstes der beiden Gehäuseteile ein Basisteil sein, das auf einem Boden aufstehen kann. Weiterhin kann vorgesehen sein, dass das zweite der beiden Gehäuseteile von einer ersten Stellung, in der es einen Winkel ungleich 0° und ungleich 180°, insbesondere einen Winkel zwischen 30° und 90° mit dem ersten Gehäuseteil einschließt, in eine zweite Stellung überführt werden kann, in der es zumindest teilweise auf dem ersten Gehäuseteil aufliegt.

Es kann vorgesehen sein, dass das zweite Gehäuseteil eine Aussparung aufweist, durch die sich das Manometer und/oder die Zylinder-Kolben-Einheit zumindest teilweise hindurcherstrecken können. Insbesondere kann dabei die Pumpe eine Abdeckung umfassen, die in der zweiten Stellung des zweiten Gehäuseteils die Aussparung des zweiten Gehäuseteils zumindest teilweise abdecken kann. Beispielsweise kann die Abdeckung an den Aufnahmemitteln angeordnet sein beziehungsweise sich von den Aufnahmemitteln wegerstrecken. Durch die Abdeckung kann sich eine optisch weitgehend geschlossene Oberfläche der Pumpe im nicht benutzten Zustand ergeben, so dass die Pumpe optisch aufgewertet wird. Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine Explosionsansicht von Teilen einer Ausführungsform einer erfindungsgemäßen Pumpe;
- Fig. 2: eine Explosionsansicht der Ausführungsform gemäß Fig. 1;
- Fig. 3: eine Draufsicht auf die Ausführungsform gemäß Fig. 1 in der zweiten Stellung des zweiten Gehäuseteils;
- Fig. 4: eine Seitenansicht der Ausführungsform gemäß Fig. 1 in der zweiten Stellung des zweiten Gehäuseteils;
- Fig. 5: eine Seitenansicht der Ausführungsform gemäß Fig. 1 in der ersten Stellung des zweiten Gehäuseteils;
- Fig. 6: eine perspektivische Ansicht der Ausführungsform gemäß Fig. 1 in der ersten Stellung des zweiten Gehäuseteils.

In den Figuren sind gleiche und funktional gleiche Teile mit gleichen Bezugszeichen versehen.

Die abgebildete Ausführungsform einer erfindungsgemäßen Pumpe umfasst eine Zylinder-Kolben-Einheit 1, in der durch Bewegen eines Kolbens 2 in einem Zylinder 3 Luft zum Aufpumpen eines Zweiradreifens komprimiert werden kann. Die Pumpe umfasst weiterhin einen mit der Zylinder-Kolben-Einheit 1 verbundenen Schlauch 4, der spiralförmig ausgebildet ist. An dem von der Zylinder-Kolben-Einheit 1 abgewandten Ende des Schlauchs 4 ist ein Pumpenkopf 5 angeordnet, der Anschlussmittel 6, 7 für die Verbindung mit einem Ventil eines Zweiradreifens aufweist.

Die Pumpe umfasst weiterhin ein Manometer 8, das sich von der Zylinder-Kolben-Einheit 1 nach oben erstreckt. Das Manometer 8 ist von Aufnahmemitteln 9 umgeben, an denen auch eine sich über die Zylinder-Kolben-Einheit 1 erstreckende Abdeckung 10 angeordnet ist. Insbesondere sind die Aufnahmemittel 9 und die Abdeckung 10 als einstückiges Teil ausgebildet.

Die Aufnahmemittel 9 sind hohlzylindrisch ausgebildet und weisen einen derartigen Durchmesser auf, dass sie zwischen der Innenwand der Aufnahmemittel 9 und der Außenwand des Manometers 8 einen Ringraum 11 ausbilden. In diesem Ringraum 11 kann der Schlauch 4 in übereinanderliegenden Schlaufen verstaut werden (siehe dazu Fig. 3 und Fig. 6). Insbesondere sind dabei die Schlaufen des Schlauches 4 koaxial zu dem Manometer 8 angeordnet. Für die Verbindung des Pumpenkopfes 5 mit einem Zweitradreifen kann der Schlauch 4 aus dem Ringraum 11 herausgezogen werden.

Die Pumpe umfasst weiterhin ein erstes Gehäuseteil 12 und ein zweites Gehäuseteil 13, die Teil eines an sich bekannten Tretmechanismus sind (siehe Fig. 2). Das erste Gehäuseteil 12 ist als ein Basisteil ausgebildet, das auf einem Boden aufstehen kann. Das zweite Gehäuseteil 13 ist an der in Fig. 2 linken Seite des ersten Gehäuseteils 12 schwenkbar mit diesem verbunden.

Das zweite Gehäuseteil 13 weist eine große mittige Aussparung 14 auf, durch die sich Teile der Zylinder-Kolben-Einheit 1 und der Aufnahmemittel 9 mit dem Manometer 8 hindurch erstrecken können (siehe beispielsweise Fig. 2, Fig. 5 und Fig. 6). Dabei ist die Zylinder-Kolben-Einheit 1 gelenkig mit der in Fig. 2 rechten Seite des ersten Gehäuseteils 12 verbunden und weiterhin gelenkig etwa mittig an dem zweiten Gehäuseteil 13 angebracht.

Das zweite Gehäuseteil 13 ist aus einer ersten Stellung, in der es einen Winkel von beispielsweise 70° mit dem ersten Gehäuseteil 12 einschließt (siehe Fig. 5 und Fig. 6), in eine zweite Stellung überführbar, in der es zumindest teilweise auf dem ersten Gehäuseteil 12 aufliegt (siehe Fig. 3 und Fig. 4). Durch die Bewegung der beiden Gehäuseteile 12, 13 relativ zueinander wird die Zylinder-Kolben-Einheit 1 betätigt, so dass diese Luft durch den Schlauch 4 in den Zweiradreifen pumpt.

In der in Fig. 3 und Fig. 4 ersichtlichen zweiten Stellung des zweiten Gehäuseteils 13 befindet sich die Abdeckung 10 in der Aussparung 14 und verschließt diese weitgehend, so dass sich der Eindruck eines weitgehend geschlossenen Gehäuses ergibt.

## Patentansprüche

1. Pumpe für einen Zweiradreifen, umfassend
- eine Zylinder-Kolben-Einheit (1) zur Erzeugung von komprimierter Luft, die zum Aufpumpen des Zweiradreifens genutzt werden kann,
- einen Pumpenkopf (5), der Anschlussmittel (6, 7) für die Verbindung mit dem Ventil eines Zweiradreifens aufweist,
- einen Schlauch (4), der den Pumpenkopf (5) mit der Zylinder-Kolben-Einheit (1) verbindet, wobei der Schlauch (4) spiralförmig ausgebildet ist,
- einen Tretmechanismus, der eine Betätigung der Zylinder-Kolben-Einheit (1) ermöglicht,
- Aufnahmemittel (9), in denen der Schlauch (4) in einer Verstauposition angeordnet werden kann,
**dadurch gekennzeichnet, dass** die Pumpe ein Manometer (8) umfasst und dass die Aufnahmemittel (9) einen Ringraum (11) ausbilden, der sich um das Manometer (8) herum erstreckt, wobei der Schlauch (4) in der Verstauposition in dem Ringraum (11) angeordnet ist und sich um das Manometer (8) herum erstreckt.

2. Pumpe nach Anspruch 1, **dadurch gekennzeichnet, dass** sich der Schlauch (4) in der Verstauposition in einer Mehrzahl von Schlaufen um das Manometer (8) herum erstreckt.

3. Pumpe nach einem der Ansprüche 1 oder 2, **dadurch gekennzeichnet, dass** der Tretmechanismus zwei Gehäuseteile (12, 13) umfasst, die schwenkbar aneinander angebracht sind, wobei durch eine Bewegung der beiden Gehäuseteile (12, 13) relativ zueinander die Zylinder-Kolben-Einheit (1) betätigt wird.

4. Pumpe nach Anspruch 3, **dadurch gekennzeichnet, dass** ein erstes der beiden Gehäuseteile (12, 13) ein Basisteil ist, das auf einem Boden aufstehen kann.

5. Pumpe nach einem der Ansprüche 3 oder 4, **dadurch gekennzeichnet, dass** das zweite der beiden Gehäuseteile (12, 13) von einer ersten Stellung, in der es einen Winkel ungleich 0° und ungleich 180° mit dem ersten Gehäuseteil (12) einschließt, in eine zweite Stellung überführt werden kann, in der es zumindest teilweise auf dem ersten Gehäuseteil (12) aufliegt.

6. Pumpe nach Anspruch 5, **dadurch gekennzeichnet, dass** das zweite der beiden Gehäuseteile (12, 13) in der ersten Stellung einen Winkel zwischen 30° und 90° mit dem ersten Gehäuseteil (12) einschließt.

7. Pumpe nach einem der Ansprüche 3 bis 6, **dadurch gekennzeichnet, dass** das zweite Gehäuseteil (13) eine Aussparung (14) aufweist, durch die sich das Manometer (8) und/oder die Zylinder-Kolben-Einheit (1) zumindest teilweise hindurcherstrecken können.

8. Pumpe nach Anspruch 7, **dadurch gekennzeichnet, dass** die Pumpe eine Abdeckung (10) umfasst, die in der zweiten Stellung des zweiten Gehäuseteils (13) die Aussparung (14) des zweiten Gehäuseteils (13) zumindest teilweise abdecken kann.

9. Pumpe nach Anspruch 8, **dadurch gekennzeichnet, dass** die Abdeckung (14) an den Aufnahmemitteln (9) angeordnet ist beziehungsweise sich von den Aufnahmemitteln (9) wegerstreckt.

## Claims

1. Pump for a bicycle tyre, comprising
- a piston-cylinder unit (1) for generating compressed air, that can be used to inflate the bicycle tyre,
- a pump head (5) which has connection means (6, 7) for connection with the valve of a bicycle tyre,
- a hose (4) that connects the pump head (5) to the piston-cylinder unit (1), wherein the hose (4) is formed spiral-shaped,
- a pedal mechanism which enables the actuation of the piston-cylinder unit (1),
- receiving means (9), in which the hose (4) can be arranged in a stowed position,
**characterised in that** the pump comprises a pressure gauge (8) and **in that** the receiving means (9) form an annular space (11) which extends around the pressure gauge (8), wherein the hose (4) is arranged in the annular space (11) in the stowed position and extends around the pressure gauge (8).

2. Pump according to claim 1, **characterised in that** the hose (4) extends in a plurality of loops around the pressure gauge (8) in the stowed position.

3. Pump according to one of claims 1 or 2, **characterised in that** the pedal mechanism comprises two housing parts (12, 13) which are pivotably attached to each other, wherein the piston-cylinder unit (1) is actuated by a movement of the two housing parts (12, 13) relative to each other.

4. Pump according to claim 3, **characterised in that** the first of the two housing parts (12, 13) is a base part which can stand on a floor.

5. Pump according to one of claims 3 or 4, **characterised in that** the second of the two housing parts (12,13) can be transferred from a first position, in which it encloses an angle that is not equal to 0° and not equal to 180° with the first housing part (12), into a second position in which it rests, at least partially, on the first housing part (12).

6. Pump according to claim 5, **characterised in that,** in the first position, the second of the two housing parts (12, 13) encloses an angle of between 30° and 90° with the first housing part (12).

7. Pump according to any of claims 3 to 6, **characterised in that** the second housing part (13) has a recess (14) through which the pressure gauge (8) and/or the piston-cylinder unit (1) can at least partially extend.

8. Pump according to claim 7, **characterised in that** the pump comprises a cover (10) which, in the second position of the second housing part (13), at least partially covers the recess (14) of the second housing part (13).

9. Pump according to claim 8, **characterised in that** the cover (14) is arranged on the receiving means (9) or extends away from the receiving means (9).

## Revendications

1. Pompe pour un pneumatique de deux-roues, comprenant
- une unité piston-cylindre (1) destinée à produire de l'air comprimé, qui peut être utilisée pour gonfler le pneumatique de deux-roues,
- une tête de pompe (5), qui présente des moyens de raccordement (6, 7) pour la liaison à la soupape d'un pneumatique de deux-roues,
- un tuyau flexible (4), qui relie la tête de pompe (5) à l'unité piston-cylindre (1), dans lequel le tuyau flexible (4) est réalisé en forme de spirale,
- un mécanisme d'appui avec le pied, qui permet un actionnement de l'unité piston-cylindre (1),
- des moyens de réception (9), dans lesquels le tuyau flexible (4) peut être disposé dans une position de rangement,
**caractérisée en ce que** la pompe comprend un manomètre (8) et que les moyens de réception (9) réalisent un espace annulaire (11), qui s'étend autour du manomètre (8), dans laquelle le tuyau flexible (4), dans la position de rangement, est disposé dans l'espace annulaire (11) et s'étend autour du manomètre (8).

2. Pompe selon la revendication 1, **caractérisée en ce que** le tuyau flexible (4), dans la position de rangement, s'étend en une pluralité de boucles autour du manomètre (8).

3. Pompe selon l'une quelconque des revendications 1 ou 2, **caractérisée en ce que** le mécanisme d'appui avec le pied comprend deux parties de boîtier (12, 13), qui sont montées l'une sur l'autre de manière pivotante, dans laquelle l'unité piston-cylindre (1) est actionnée par un déplacement des deux parties de boîtier (12, 13) l'une par rapport à l'autre.

4. Pompe selon la revendication 3, **caractérisée en ce qu'**une première des deux parties de boîtier (12, 13) est une partie de base, qui peut se tenir debout sur un sol.

5. Pompe selon l'une quelconque des revendications 3 ou 4, **caractérisée en ce que** la deuxième des deux parties de boîtier (12, 13) peut être amenée d'une première position, dans laquelle elle forme un angle différent de 0° et différent de 180° avec la première partie de boîtier (12), dans une seconde position, dans laquelle elle repose au moins en partie sur la première partie de boîtier (12).

6. Pompe selon la revendication 5, **caractérisée en ce que** la seconde des deux parties de boîtier (12, 13), dans la première position, forme un angle entre 30° et 90° avec la première partie de boîtier (12).

7. Pompe selon l'une quelconque des revendications 3 à 6, **caractérisée en ce que** la seconde partie de boîtier (13) présente un évidement (14), à travers lequel le manomètre (8) et/ou l'unité piston-cylindre (1) peuvent s'étendre au moins en partie.

8. Pompe selon la revendication 7, **caractérisée en ce que** la pompe comprend un cache (10), qui, dans la seconde position de la seconde partie de boîtier (13), peut recouvrir au moins en partie l'évidement (14) de la seconde partie de boîtier (13).

9. Pompe selon la revendication 8, **caractérisée en ce que** le cache (14) est disposé sur les moyens de logement (9) ou s'étend à distance des moyens de logement (9).
